# EUROPÄISCHE PATENTSCHRIFT

(11) **EP 4 511 146 B1**
(45) Veröffentlichungstag und Bekanntmachung des Hinweises auf die Patenterteilung: **27.05.2026**
(21) Anmeldenummer: 23721321.0
(22) Anmeldetag: 19.04.2023
(51) Int. Cl.: A63H 17/21, A63H 17/36, A63H 18/16, A63H 30/04

(54) **SPIELFAHRZEUG MIT DREHRATENSENSOR**
TOY VEHICLE HAVING A YAW RATE SENSOR
VÉHICULE JOUET AYANT UN CAPTEUR DE VITESSE DE LACET

(30) Priorität: 19.04.2022 DE 202022102077 U
(43) Veröffentlichungstag der Anmeldung: 26.02.2025
(73) Patentinhaber: Carrera Toys GmbH, 5412 Puch bei Hallein (AT)
(72) Erfinder: MÜLLER, Martin, 67346 Speyer (DE)
(74) Vertreter: Zurhorst, Stefan
(86) Internationale Anmeldenummer: PCT/EP2023/060187
(87) Internationale Veröffentlichungsnummer: WO 2023/203100

(56) Entgegenhaltungen:
- EP-A1- 1 977 964
- WO-A1-2016/026039
- WO-A1-2016/168854
- US-A1- 2010 304 640
- US-A1- 2018 104 609

## Beschreibung

Die Erfindung betrifft ein Spielfahrzeug nach dem Oberbegriff des Anspruchs 1 sowie ein Spielfahrzeugsystem mit einem solchen Spielfahrzeug.

Bei Spielfahrzeugen, namentlich bei ferngesteuerten Modellautos besteht eine technische Aufgabe darin, ein Lenksignal in eine Lenkbewegung der für die Fahrzeuglenkung zuständigen lenkbaren Räder umzusetzen. Eine proportionale Lenkung wird durch eine Lenkeinheit des Spielfahrzeuges in gewöhnlicher Bauweise dadurch herbeigeführt, dass ein Lenkantrieb über eine geeignete Mechanik auf die lenkbaren Räder einwirkt, während der erreichte Lenkwinkel durch eine Positionsmessung ermittelt und rückgemeldet wird. Verbreitet kommt hier ein sogenanntes Servo zum Einsatz, welches über einen schwenkbar angetriebenen Servoarm und ein daran angeschlossenes Gestänge auf die Lenkmechanik einwirkt. Für die genannte Positionsmessung befindet sich im Servo ein Potentiometer, über welches die Winkelstellung des Servoarmes und damit indirekt auch die Lenkstellung der Räder ermittelt und rückgemeldet wird. Hierdurch kann ein zum Steuersignal proportionaler Ausschlag des Servoarmes und eine funktional davon abhängige Lenkbewegung der Räder herbeigeführt werden.

Darüber hinaus ist es bekannt, zusätzlich zum Servosystem mit Lenkantrieb und Positionsmessung einen sogenannten Kreisel oder "Gyro" aufzuschalten. Mit diesen historisch begründeten, auf mechanische Kreisel hinweisenden Bezeichnungen ist heute im Regelfall ein elektronischer Drehratensensor gemeint, mit welchem eine Richtungsänderung relativ zu einer Bezugsrichtung erfasst werden kann. Derartige Drehratensensoren werden zwischen die das Steuersignal ausgebende Empfangseinheit und das Servo geschaltet, um dadurch in Verbindung mit einem geeigneten Regelkreis eine Richtungsstabilisierung oder sogar ein Halten der vorgegebenen Fahrrichtung herbeizuführen. Ein derartiges System ist beispielsweise aus WO 2016/168854 A1 bekannt. Auch WO 2016/026039 A1 und EP 1 977 964 A1 zeigen vergleichbare Systeme.

Es hat sich gezeigt, dass mit fortschreitender Verkleinerung solcher Spielfahrzeuge deren Steuerung zunehmend nervöser wird, wobei sich außerdem mechanische Unzulänglichkeiten wie Lenkungsspiel oder dergleichen stärker auswirken. Die Erzeugung einer beherrschbaren Steuerbarkeit wird mit fortschreitender Verkleinerung der Fahrzeuge schwieriger. Insbesondere die direkte oder indirekte Ermittlung des Lenkwinkels beispielsweise über das genannte Servo-Potentiometer erfordert einen bei kleinen Spielfahrzeugen kaum vorhandenen Bauraum. Zudem muss ein Teil der Leistung des Lenkantriebes zur Überwindung von mechanischer Reibung der Lenkwinkelbestimmung aufgebracht werden, was eine entsprechend kräftige Dimensionierung des Lenkantriebes nach sich zieht. Hinzu kommen eine durchaus beachtliche Fehleranfälligkeit sowie entsprechende Kosten. Die genannten Probleme verschärfen sich weiter, wenn außerdem ein Drehratensensor eingesetzt werden soll.

Der Erfindung liegt die Aufgabe zugrunde, ein gattungsgemäßes Spielfahrzeug derart zu vereinfachen, dass eine unkomplizierte, beherrschbare Lenkung insbesondere bei kleinen Baugrößen möglich ist.

Diese Aufgabe wird durch ein Spielfahrzeug mit den Merkmalen des Anspruchs 1 gelöst.

Der Erfindung liegt des Weiteren die Aufgabe zugrunde, ein Spielfahrzeugsystem anzugeben, bei dem das vorgenannte Spielfahrzeug entlang einer vorgegebenen Fahrspur bewegt werden kann.

Diese Aufgabe wird durch ein Spielfahrzeugsystem mit den Merkmalen des Anspruchs 11 gelöst.

Der Erfindung liegt der Gedanke zugrunde, auf eine direkte oder indirekte Ermittlung des Lenkwinkels vollständig zu verzichten und nicht ergänzend zur Lenkwinkelermittlung, sondern anstatt einer solchen die Lenkung über einen Regelkreis mit einem Drehratensensor zu realisieren. Hierbei bilden ein Drehratensensor zur Ermittlung der Drehrate des Spielfahrzeuges um seine Hochachse, ein Lenkantrieb und eine Steuereinheit zusammen einen Regelkreis zur Einstellung der genannten Drehrate des Spielfahrzeuges auf einen vorgegebenen Sollwert. In diesem hochwirksamen Regelkreis kommt es auf die Größe des Lenkwinkels und dessen Ermittlung gar nicht an. Vielmehr muss der in der Steuereinheit ablaufende Regelprozess nur in einer solchen Weise auf den Lenkantrieb einwirken, dass sich die gewünschte bzw. vorgegebene Drehrate des Fahrzeuges einstellt. Die aktuelle Drehrate wird über den Drehratensensor bestimmt. Der Regelkreis wirkt auf die Lenkung derart ein, dass die tatsächlich ermittelte Fahrzeugdrehrate in Übereinstimmung mit dem Sollwert gebracht wird oder zumindest hinreichend nahe daran liegt.

Beispielhaft sei hier der Prozess des Anfahrens genannt. Das Spielfahrzeug wird auf seiner Fahrbahn abgestellt, wobei es auf den aktuellen Lenkwinkel nicht ankommt. Dieser kann zunächst einen beliebigen Betrag haben und führt beim Losfahren je nach zufällig vorhandener Lenkwinkelstellung zu einer mehr oder weniger ausgeprägten Kurvenfahrt. Die mit der Kurvenfahrt einhergehende Drehrate des Spielfahrzeuges um dessen Hochachse stellt sich unmittelbar nach dem Losfahren ein und kann ebenso unmittelbar durch den Drehratensensor erkannt werden. Der vorgenannte Regelkreis wirkt nun mit hoher Regelgeschwindigkeit auf die Lenkung derart ein, dass sich nach sehr kurzer Regelzeit der Sollwert der Fahrzeugdrehrate (= 0 bei Geradeausfahrt, ≠ 0 bei Kurvenfahrt) einstellt.

Aufgrund des Verzichts auf die Lenkpositionsbestimmung entfallen der Aufwand, der Bauraum und insbesondere der mechanische Widerstand eines Potentiometers und dessen Betätigungsmechanik. Dementsprechend kann ein kleiner und nur gering untersetzter Lenkantrieb ausreichen. Insbesondere infolge des letztgenannten Aspektes der geringen Untersetzung kann ein sehr reaktionsschneller Regelkreis realisiert werden, wie er für die Einregelung von kleinen, reaktionsschnellen Systemen erforderlich ist. Regelabweichungen können in den Bereich des Unmerklichen reduziert werden. Lenkungsspiel oder andere Unzulänglichkeiten können ohne weiteres ausgeregelt werden, so dass ein einfacher und kostengünstiger mechanischer Aufbau ausreicht. Insgesamt besteht nur wenig Bauraumbedarf, womit eine weitere Voraussetzung für die Realisierung kleiner Spielfahrzeuge erfüllt ist. Die geringe Untersetzung des Lenkbetriebes hat zudem den Vorzug der mechanischen Unempfindlichkeit. Trotz filigraner Bauweise ist die Gefahr eines Schadens am Lenkgetriebe gering.

Für die Generierung des Drehraten-Sollwertes kommen verschiedene Optionen in Betracht. In einer bevorzugten Ausführungsform der Erfindung beinhaltet die Steuereinheit des Spielfahrzeugs einen Empfänger für Steuersignale einer Fernsteuerung, wobei die Steuereinheit dazu ausgelegt ist, aus den im Empfänger empfangenen Steuersignalen einen Sollwert für die Drehrate des Fahrzeuges abzuleiten. Wenn also der Empfänger von der Fernsteuerung das Steuersignal zur Geradeaus- oder Kurvenfahrt erhält, setzt die Steuereinheit dieses Steuersignal in einen entsprechenden Sollwert für die Drehrate um. Der weiter oben beschriebene Regelkreis regelt nun die tatsächliche Drehrate des Spielfahrzeuges auf den genannten Sollwert ein, so dass das Spielfahrzeug den Steuersignalen der Fernsteuerung folgt.

Alternativ dazu oder in Kombination damit kann die Steuereinheit mindestens einen Sensor zur Erfassung einer vorgegebenen Fahrspur beinhalten, wobei dann die Steuereinheit dazu ausgelegt ist, aus den vom Sensor ermittelten Sensorsignalen den Sollwert für die Drehrate abzuleiten. Vorteilhaft ist in diesem Zusammenhang die Steuereinheit dazu ausgelegt, aus den vom Sensor ermittelten Sensorsignalen den Sollwert für die Drehrate derart abzuleiten, dass das Spielfahrzeug der Fahrspur folgt. Hierdurch kann beispielsweise ein Übungsbetrieb realisiert werden, in welchem das Fahrzeug zunächst selbsttätig einer vorgegebenen Fahrspur folgt. Hierauf können dann zusätzliche Steuersignale einer Fernsteuerung aufmoduliert werden. Der Benutzer wird damit in die Lage versetzt, den Fahrweg zu verändern, eine Ideallinie zu finden oder in anderer Weise sich mit der Steuerung vertraut zu machen, ohne dass das Fahrzeug Gefahr läuft, ständig von der Bahn zu geraten.

Ergänzend oder zusätzlich kann es zweckmäßig sein, dass die Steuereinheit dazu ausgelegt ist, aus den vom Sensor ermittelten Sensorsignalen bestimmte Fahrereignisse, insbesondere Bremsen, Beschleunigen, und/oder Eingreifen in die Drehrate abzuleiten. In einer einfachen Form kann dies beispielsweise so aussehen, dass die Erfassung bestimmter Positionen auf der Fahrspur zu bestimmten Steuerereignissen führt. Das Erreichen eines Fahrbahnrandes kann beispielsweise zum Abbremsen, zur Simulation einer Ausweich-Lenkbewegung oder einer gelenkten Schleuderbewegung führen.

Für die technische Realisierung der Erfassung einer vorgegebenen Fahrspur hat sich ein IR-(Infrarot-)Sensor mit einem IR-Sender und mit einem IR-Empfänger als zweckmäßig herausgestellt. Im entsprechenden Spielfahrzeugsystem ist die Fahrspur mit einem IR-sensitiven Orientierungsmuster versehen. Weil die Infrarot-Erfassung außerhalb des für das menschliche Auge wahrnehmbaren Lichtspektrums stattfindet, kann die technische Funktion der Fahrspur-Erfassung von dem visuellen Erscheinungsbild der Fahrspur abgekoppelt und getrennt werden. So ist es insbesondere möglich, eine Fahrspur mit dem Erscheinungsbild einer Straße oder einer Rennstrecke bereitzustellen, innerhalb derer IR-sensitive Orientierungsmuster optisch unauffällig versteckt sind. In einer vorteilhaften Variante ist das IR-sensitive Orientierungsmuster durch eine IR-durchlässige und visuell undurchsichtige Deckschicht abgedeckt. Letztere gibt alle Gestaltungsfreiheiten für das optische Erscheinungsbild, welches von der Spurerfassung völlig abgekoppelt ist. Für die Spurerfassung wird die Deckschicht vom Auge nicht wahrnehmbar im IR-Bereich durchleuchtet. Dies ermöglicht ein Abtasten des darunterliegenden Orientierungsmusters, ohne das vom Auge wahrgenommene Erscheinungsbild zu beeinträchtigen.

In einer vorteilhaften Ausführungsform umfasst das das IR-sensitive Orientierungsmuster ein Muster aus quer über die Fahrspur sich erstreckenden, abwechselnd hellen und dunklen Dreiecksabschnitten. Beim Überfahren solcher Dreiecksabschnitte erkennt der Sensor eine Folge von hellen und dunklen Bereichen, wobei das relative Verhältnis von hell und dunkel in einfacher Weise darüber Auskunft gibt, wo genau das Fahrzeug sich in seitlicher Richtung auf der Fahrbahn befindet. Aus einer Änderung des relativen Verhältnisses lässt sich zudem eine Bewegungsrichtung relativ zu Längsrichtung der Fahrbahn ableiten.

In einer weiteren vorteilhaften Ausführungsform umfasst das IR-sensitive Orientierungsmuster ein Muster aus quer über die Fahrspur sich erstreckenden, abwechselnd hellen und dunklen Linien. Solche Muster können beispielsweise an den Stirnenden eines Fahrbahnsegmentes angebracht sein. Der Sensor des Fahrzeuges erkennt dann anhand eines bestimmten Linienmusters beispielsweise den Typ des nun folgenden Fahrbahnsegmentes, also ob es sich um eine Gerade, einen Kurvenabschnitt oder dergleichen handelt. Alternativ oder ergänzend kann ein solches Linienmuster auch einen bestimmten Ort markieren, welcher mit einem Ereignis verknüpft ist. Es kann sich demnach um eine Start/Ziel-Linie oder dergleichen handeln, die in vorstehend beschriebener Weise vom Sensor erkannt wird, und deren Überfahren unter bestimmten Umständen dann vorgegebene Ereignisse wie Zeitmessung, Abbruch eines Rennens nach Erreichen einer bestimmten Rundenzahl oder dergleichen auslöst.

In einer bevorzugten Ausgestaltung ist das Spielfahrzeug eine Nachbildung eines Autos mit mindestens zwei lenkbaren Rädern und mit mindestens zwei nicht lenkbaren Rädern. Das Fahrzeug steht oder fährt eigenstabil auf seinen Rädern, und lässt sich mit geringem technischem Aufwand auf eine solche Weise in seiner Bewegung regeln, dass ein realistischer Fahreindruck entsteht.

In einer vorteilhaften Variante ist das Spielfahrzeug eine Nachbildung eines Motorrades mit einem lenkbaren Rad und mit einem nicht lenkbaren Rad. Dies bringt zusätzliche technische Herausforderungen bezüglich der Einnahme einer bestimmten Schräglage in Kurvenfahrt mit sich, eröffnet aber auch zusätzliche Möglichkeiten bei der Gestaltung des Fahrbetriebes.

Grundsätzlich ist es denkbar, bei einer solchen Motorradnachbildung auch die im Betrieb einzunehmende Schräglage unter Zuhilfenahme einer geeigneten Sensorik auszuregeln. Das setzt aber voraus, dass die Schräglage an die bei Kurvenfahrt herrschende Fliehkraft angepasst wird. Es ist jedoch so, dass die Nachbildung eines Motorrades und der zu befahrenden Strecke in einem verkleinernden Maßstab in Verbindung mit geeigneten Kurvengeschwindigkeiten zu unrealistisch anmutenden Schräglagen führen würden, die das optische Erscheinungsbild im Betrieb beeinträchtigen. Bevorzugt weist deshalb das als Nachbildung eines Motorrades ausgeführte Spielfahrzeug eine gesteuerte Stützeinrichtung zur Vorgabe eines Schrägwinkels der Hochachse relativ zu einer Flächennormalen der zu befahrenden Fahrspur auf. Die Stützeinrichtung lässt sich optisch gut kaschieren, sodass sie vom Beobachter kaum wahrgenommen wird. Sie erlaubt die Einstellung einer Fahrzeugschräglage zur Simulierung eines maßstäblich verkleinerten Fahrbetriebes mit realistischem Gesamteindruck, obwohl die tatsächlich wirkenden Fliehkräfte eine abweichende, im Regelfall geringere Schräglage erfordern würden.

Der Schwenkwinkel einer solchen Stützeinrichtung lässt sich beispielsweise über ein Servo in bekannter Bauform mit Potentiometer einstellen. In bevorzugter Weiterbildung wird die Ansteuerung der Stützeinrichtung jedoch nach dem gleichen Prinzip vorgenommen wie bei dem eingangs beschriebenen Lenkantrieb: Die unter der Wirkung des Schwenkantriebes stehenden Stützeinrichtung ist mit einem veränderlichen Schwenkwinkel am Chassis des Spielfahrzeuges schwenkbar gelagert. Die Lenkeinheit umfasst einen Drehratensensor zur Ermittlung einer Drehrate des Spielfahrzeuges um seine Längsachse und ist dabei frei von einem Sensor zur Ermittlung des Schwenkwinkels. Der Schwenkantrieb, die Steuereinheit und der Drehratensensor bilden zusammen einen Regelkreis zur Einstellung der Drehrate auf einen vorgegebenen Sollwert. Es ergeben sich die gleichen Vorteile, wie sie weiter oben im Zusammenhang mit der Ansteuerung der Lenkung beschrieben sind.

Ausdrücklich sei an dieser Stelle darauf hingewiesen, dass im Rahmen der Erfindung die hier beschriebene Regelung der Drehrate entweder auf die Lenkung (Drehratenregelung des Spielfahrzeuges um seine Hochachse) alleine, auf den Fahrzeugschrägwinkel (Drehratenregelung des Spielfahrzeuges um seine Längsachse) alleine, oder auch auf eine Kombination davon angewandt werden kann. Das beinhaltet die Optionen, dass eine erfindungsgemäße Lenkungsregelung mit einer Servo-angetriebenen Schräglageneinstellung oder eine Servo-angetriebene Lenkung mit einer erfindungsgemäßen Schräglagenregelung kombiniert werden kann.

Ein Ausführungsbeispiel der Erfindung ist nachfolgend anhand der Zeichnung näher beschrieben. Es zeigen:
- Fig. 1: in einer perspektivischen Schemadarstellung ein Spielfahrzeug nach dem Stand der Technik mit Lenkantrieb, Steuereinheit und Potentiometer zur indirekten Erfassung des Lenkwinkels,
- Fig. 2: in perspektivischer Schemadarstellung eine erste erfindungsgemäße Abwandlung des Spielfahrzeuges als Nachbildung eines Autos mit einem Drehratensensor anstelle des Potentiometers,
- Fig. 3: eine Variante des Spielfahrzeuges nach Fig. 2 mit einer Zahnsegmentlenkung anstelle einer Zahnstangenlenkung,
- Fig. 4: in schematischer Darstellung ein erfindungsgemäßes Spielfahrzeugsystem mit einem Spielfahrzeug nach den Fig. 2 oder 3, mit einer IR-sensitiven Fahrspur und mit einem Smartphone als Fernsteuerung,
- Fig. 5: in einer schematischen Seitenansicht eine alternative Ausgestaltung des Spielfahrzeuges als Nachbildung eines Motorrades mit einer Stützeinrichtung zur Einstellung eines Schrägwinkels der Fahrzeughochachse, und
- Fig. 6: in einer Frontansicht das Spielfahrzeug nach Fig. 5 in Kurvenfahrt und mittels der Stützeinrichtung eingestelltem Schrägwinkel.

Fig. 1 zeigt in einer schematischen Perspektivdarstellung ein Spielfahrzeug 1' nach dem Stand der Technik, wobei das Spielfahrzeug 1' eine Nachbildung eines Autos ist. Karosserie, Fahrantrieb, hintere Radaufhängung oder dergleichen sind hier für eine bessere Übersicht nicht dargestellt. Das Spielfahrzeug 1' weist eine fahrzeugfeste Längsachse x sowie fahrzeugfeste Hochachse z auf. Im gewöhnlichen Fahrbetrieb bewegt sich das Spielfahrzeug 1' in Richtung seiner Längsachse x und führt dabei auch Drehbewegungen um die Hochachse z mit einer Drehrate ω_{z} infolge einer Lenkbewegung aus.

Das Spielfahrzeug 1' weist zwei vordere, lenkbare Räder 2 sowie zwei hintere, angetriebene und auf einer Starrachse befindliche, nicht lenkbare Räder 3 auf. Die vorderen Räder 2 sind mit Achsschenkeln an einem Chassis 16 des Spielfahrzeugs 1' lenkbar gelagert, so dass sie um in Hochrichtung verlaufende Lenkachsen 27 in einem gewünschten Lenkwinkel α eingestellt werden können. Die Wahl des Lenkwinkels α führt bei einer Fahrt des Spielfahrzeugs 1 in Richtung seiner Längsachse x abhängig von der aktuellen Geschwindigkeit zu einer korrespondierenden Drehrate ω_{z} um die Hochachse z, wobei die Drehrate ω_{z} bei Geradeausfahrt gleich null ist und in Kurvenfahrt von null abweicht. Das Spielfahrzeug 1' umfasst einen auf die gelenkten Räder 2 einwirkenden Lenkantrieb 4, auf welchen seinerseits eine Steuereinheit 5 einwirkt. Die Steuereinheit 5 umfasst einen nur schematisch angedeuteten Empfänger 7 für die Steuersignale eines nicht dargestellten Senders. Diese Steuersignale werden in der Steuereinheit 5 für eine gesteuerte Betätigung des Lenkantriebs 4 umgesetzt. Der Lenkantrieb 4 umfasst einen elektrischen Lenkmotor 20, welcher über ein Lenkgetriebe 17 den Lenkwinkel α der vorderen Räder 2 einstellt. Hierzu umfasst das Lenkgetriebe 17 ein Ritzel 18, welches in eine mit den Achsschenkeln der vorderen Räder 2 verbundene Zahnstange 19 eingreift. Eine hierdurch bewirkte seitliche Schubbewegung der Zahnstange 19 richtet die vorderen Räder 2 in einem gewünschten Lenkwinkel α aus.

Für eine Rückmeldung der vorgenannten Lenkbewegung ist die hier gezeigte Lenkeinheit nach dem Stand der Technik mit einem Sensor zur Ermittlung des Lenkwinkels α ausgestattet. Nach dem Prinzip eines Servoantriebes ist der genannte Sensor in das Lenkgetriebe 17 integriert und in seiner hier gezeigten Bauform als Potentiometer 15 über einen eigenen Zahnradsatz an die Lenkbewegung der Räder 2 angekoppelt. Im Sinne einer indirekten Lenkwinkelerfassung kann aus dem Ausgangswert des Potentiometers 15, aus dem bekannten Untersetzungsverhältnis des Lenkgetriebes 17 und aus der insgesamt bekannten Lenkkinematik auf den erreichten Lenkwinkel α geschlossen werden. Der erreichte Lenkwinkel α wird in Form des Ausgangswertes vom Potentiometer 15 an die Steuereinheit 5 rückgeführt, wodurch eine Proportionalsteuerung gebildet wird.

Fig. 2 zeigt in einer perspektivischen Darstellung ein Spielfahrzeug 1 als erfindungsgemäße Abwandlung des Spielfahrzeugs 1' nach Fig. 1. Sofern nicht ausdrücklich anders angegeben, liegen gleiche Merkmale, Eigenschaften und Wirkungen vor, wobei gleiche Bezugszeichen für gleiche Merkmale Verwendung finden.

Die Wirkung des Lenkmotors 20 mittels des Lenkgetriebes 17 auf die Einstellung des Lenkwinkels α der vorderen Räder 2 ist wie vorstehend beschrieben. Es fehlt jedoch ein Potentiometer 15 (Fig. 1) oder ein anderer Sensor zur Ermittlung des Lenkwinkels α und dessen Rückmeldung in die Steuereinheit 5. Der im Betrieb tatsächlich vorhandene bzw. eingestellte Lenkwinkel α ist in der Steuereinheit 5 nicht bekannt und gemäß der Erfindung auch nicht erforderlich.

Vielmehr umfasst die Lenkeinheit des erfindungsgemäßen Spielfahrzeuges 1 anstelle des genannten Lenkwinkelsensors einen Drehratensensor 6 zur Ermittlung der aktuell vorhandenen Drehrate ω_{z} des Spielfahrzeuges 1 um seine Hochachse z. Der Drehratensensor 6 ist zusammen mit dem Lenkantrieb 4 und der Steuereinheit 5 zu einem Regelkreis zusammengeschaltet, mittels dessen die Drehrate ω_{z} des Spielfahrzeuges 1 auf einem vorgegebenen Sollwert eingestellt wird. Hierzu wird in der Steuereinheit 5 ein Vergleich der tatsächlichen, vom Drehratensensor 6 ermittelten Drehrate ω_{z} mit dem vorgegebenen Sollwert angestellt. Die aus diesem Vergleich ermittelte Regelabweichung wird in der Steuereinheit 5 in eine entsprechende Ansteuerung des Lenkantriebes 4 umgesetzt, welche durch Nachstellung des Lenkwinkels α der lenkbaren Räder 2 zu einer Verringerung oder Eliminierung der genannten Regelabweichung führt. Im vorliegenden Fall kommt hierfür ein P-Regler (Proportionalregler) zum Einsatz, welcher eine gewisse und in der Praxis tolerable Regelabweichung erlaubt. Für höhere Regelansprüche kann aber auch ein anderer Regler, beispielsweise ein PID-Regler (Proportional-Integral-Differential-Regler) oder ein noch komplexeres Regelsystem gewählt werden.

Im Ausführungsbeispiel nach Fig. 2 ist der Fall der Geradeausfahrt gezeigt, wobei das zugehörige erfindungsgemäße Betriebsverfahren nachfolgend beschrieben wird. Die lenkbaren Räder 2 weisen einen Lenkwinkel α von 0° auf, so dass sie im Wesentlichen parallel zur Längsachse x ausgerichtet sind. Die zugehörige Drehrate ω_{z} ist gleich 0. Sofern der Empfänger 7 von einer in Fig. 4 dargestellten Fernsteuerung 8 ein Steuersignal für Geradeausfahrt empfängt, wird der Sollwert für die Drehrate ω_{z} zu 0 festgelegt, was der gewünschten Geradeausfahrt entspricht. Sofern das Spielfahrzeug tatsächlich geradeaus fährt, besteht keine Regelabweichung, und der vorgenannte Regelkreis greift nicht ein. Wenn jedoch das Fahrzeug mit seiner Längsachse x infolge beispielsweise einer Bodenunebenheit oder einer anderen beliebigen Störgröße von der zugrundeliegenden Fahrrichtung abgelenkt wird, geht dies mit einer Drehrate ω_{z} ≠ 0 einher, welche vom Drehratensensor 6 erfasst wird, und welche eine Regelabweichung bedeutet. Entsprechend der Regelabweichung führt der Regelkreis die Lenkung nach (Veränderung des unbekannten Lenkwinkels α), bis wieder die Geradeausfahrt mit der zugehörigen tatsächlichen Drehrate ω_{z} = 0 als Sollwert erreicht ist. Im Falle einer reinen P-Regelung kann es dabei zu einer Abweichung der Ausrichtung der Längsachse x von der vorangegangenen Ausrichtung kommen, was jedoch meistens im Sinne einer Fahrzeugberuhigung ausreicht. Bei höheren Regelanforderungen, bei denen es beispielsweise auf die Rückkehr zur ursprünglichen Ausrichtung der Längsachse x ankommt (heading hold), ist der Einsatz einer PID-Regelung zweckmäßig. Auf sinngemäß gleiche Weise kann auch eine gesteuerte Kurverfahrt mit einer Drehrate ω_{z} ≠ 0 als Sollwert realisiert werden.

Jedenfalls wurde auf ein Potentiometer 15 (Fig. 1) nebst zugehörigem Antrieb oder auf einen anderen Sensor zur Ermittlung des Lenkwinkels α vollständig verzichtet. Die tatsächliche Größe des aktuellen Lenkwinkels α ist für das Funktionieren des erfindungsgemäßen Regelkreises bedeutungslos. Außerdem ist der Drehratensensor 6 ein elektronisches Bauteil ohne mechanisch bewegte Teile bei insgesamt minimalem Bauraum. Schematisch ist er hier für eine gute Erkennbarkeit außerhalb der Steuereinheit 5 dargestellt. In der Praxis ist er jedoch in die Steuereinheit 5 integriert, ohne zusätzlichen Bauraum in Anspruch zu nehmen. Die gezeigte erfindungsgemäße Anordnung ist insgesamt kleinvolumig, mechanisch unempfindlich, kostengünstig und simpel, und damit insbesondere für Spielfahrzeuge im Mikroformat für den Betrieb beispielsweise im Wohnzimmer oder auf einer Tischplatte geeignet.

Fig. 3 zeigt eine Variante des Spielfahrzeuges 1 nach Fig. 2 mit einem leicht geänderten Lenkbetrieb 17. Die Achsschenkel der lenkbaren Vorderräder 2 sind nicht mit einer Zahnstange 19 (Fig. 2), sondern mit je einem kreisabschnittförmigen Zahnsegment 22 verbunden, in deren Verzahnung ein gemeinsames, mittig dazwischen liegendes Ritzel 21 mit vertikaler Drehachse eingreift. In den übrigen Merkmalen und Bezugszeichen stimmt das Ausführungsbeispiel nach Fig. 3 mit denjenigen nach Fig. 2 überein.

Beispielhaft ist in Fig. 3 der Fall eines Lenkausschlages der vorderen Räder 2 mit einem Lenkwinkel α ≠ 0 beim Losfahren dargestellt, wobei auch hier das zugehörige erfindungsgemäße Betriebsverfahren nachfolgend beschrieben wird. Sobald das Fahrzeug in Bewegung gesetzt wird, führt der Lenkausschlag zu einer Kurvenfahrt des Spielfahrzeuges 1, welche wiederum abhängig von der aktuellen Geschwindigkeit eine entsprechende Drehrate ω_{z} um die Hochachse z nach sich zieht. Beim Anfahren aus dem Stillstand kommt es auf den anfänglichen Lenkwinkel α nicht an. Das Spielfahrzeug 1 kann mit einem beliebigen Lenkwinkel α beispielsweise nach Fig. 3 auf seiner Fahrbahn abgestellt werden. Solange es nicht in Fahrt ist, ist die tatsächliche Drehrate ω_{z} = 0. Sobald jedoch das Fahrzeug über seinen vorhandenen, wenngleich nicht dargestellten Fahrantrieb in Bewegung gesetzt wird, führen die ausgelenkten Räder 2 zu einer initialen Kurvenfahrt mit einer korrespondierenden, von null abweichenden Drehrate ω_{z}, welche sofort von dem Drehratensensor 6 erfasst und in der Steuereinheit 5 mit dem vorgegebenen Sollwert verglichen wird. Sofern dieser Sollwert gleich 0 ist (gewünschte Geradeausfahrt), führt der erfindungsgemäße Regelkreis die Lenkung so weit nach, bis tatsächlich eine Geradeausfahrt mit einer Drehrate ω_{z} = 0 vom Drehratensensor 6 erfasst und in die Steuereinheit 5 eingespeist wird. Hierfür sind nur minimale Wege erforderlich. Der Vorgang des Einregelns auf Geradeausfahrt aus der Initialposition der ausgelenkten Räder 2 geht so schnell, dass er vom Benutzer praktisch nicht wahrgenommen wird. Sinngemäß das Gleiche gilt natürlich auch für eine Einregelung auf eine intendierte Kurvenfahrt, bei der der Sollwert der Drehrate ω_{z} von 0 abweicht.

Fig. 4 zeigt in einer perspektivischen Übersichtsdarstellung ein erfindungsgemäßes Spielfahrzeugsystem, welches ein Spielfahrzeug 1 nach den Fig. 2 oder 3, eine Fahrbahn mit einer Fahrspur 12 sowie eine Fernsteuerung 8 umfasst. Zusätzlich zu der in den Fig. 2 und 3 dargestellten Ausstattung ist das Spielfahrzeug 1 noch mit mindestens einem Sensor 9 zur Erfassung der vorgegebenen Fahrspur 12 versehen. Dieser Sensor ist hier ein IR-Sensor mit einem IR-Sender 10 und mit einem IR-Empfänger 11.

Von der Fahrspur 12 ist hier beispielhaft ein gerades Fahrbahnsegment gezeigt. Es kann sich aber auch um ein Kurvensegment, ein Boxengassensegment oder dergleichen handeln, wobei aus solchen Segmenten dann beliebige Fahrspuren zusammengesetzt werden können. Es kann aber auch eine fertig zu einer vollständigen Bahn geformte, einteilige Fahrspur 12 vorgesehen sein. Die Fahrspur 12 ist korrespondierend zum IR-Sensor mit einem IR-sensitiven Orientierungsmuster 13 versehen. Für die Ausgestaltung des Orientierungsmusters 13 kommen verschiedene Formen in Betracht. Im gezeigten bevorzugten Ausführungsbeispiel umfasst es ein Muster aus quer über die Fahrspur 12 sich erstreckenden, abwechselnd (im IR-Bereich) hellen und dunklen Dreiecken. Von diesen Dreiecken erstrecken sich über die Fahrspur 12 Dreiecksabschnitte, während die für den Orientierungszweck bedeutungslosen Spitzen der Dreiecke der Einfachheit fortgefallen sind. In genauerer Definition handelt es sich also um ein Muster aus quer über die Fahrspur 12 sich erstreckenden, abwechselnd hellen und dunklen Dreiecksabschnitten 23 bzw. von Trapezen. Darüber hinaus umfasst das IR-sensitive Orientierungsmuster 13 ein Muster aus quer über die Fahrspur 12 sich erstreckenden, abwechselnd (im IR-Bereich) hellen und dunklen Linien 24. Vorliegend befindet sich an jedem Ende des Fahrbahnsegmentes ein solches Muster aus hellen und dunklen Linien 24. Auch an anderer Stelle kann die Anbringung eines Musters aus hellen und dunklen Linien zweckmäßig sein.

Bei der Fahrt des Spielfahrzeuges 1 über die Fahrspur 12 trifft gemäß der Erfindung und gemäß eines erfindungsgemäßen Betriebsverfahrens ein vom IR-Sender 10 ausgesandter IR-Strahl auf das Orientierungsmuster 13, wird dort reflektiert und schließlich vom IR-Empfänger 11 empfangen. Die Intensität des empfangenen IR-Strahls hängt davon ab, ob der ausgesandte IR-Strahl auf einen hellen oder einen dunklen Abschnitt des IR-sensitiven Orientierungsmusters 13 trifft. Bei der Fahrt des Spielfahrzeuges 1 entlang der Fahrspur 12 empfängt der IR-Empfänger 11 abwechselnd ein schwaches und ein starkes reflektiertes Signal. Bei der Erfassung des Musters aus Dreiecksabschnitten 23 verändert sich die Signalfolge von schwachen und starken Signalen mit einer Veränderung der seitlichen Positionierung des Spielfahrzeuges 1 relativ zur Fahrspur 12.

Durch einen geeigneten Auswertealgorithmus kann ermittelt werden, wie weit sich das Spielfahrzeug 1 links oder rechts auf der Fahrspur 12 befindet. Außerdem kann die Orientierung der Fahrzeuglängsachse x (Fig. 2, 3) relativ zur Längsrichtung der Fahrspur 12 bestimmt werden.

Ergänzend dazu können im Muster aus hellen und dunklen Linien 24 bestimmte Informationen codiert sein, die beim Überfahren mittels des IR-Sensors erkannt und dann beispielsweise in der Steuereinheit 5 dekodiert werden. Beispielsweise kann in dem Muster aus hellen und dunklen Linien 24 codiert sein, um welchen Typ eines Fahrbahnsegmentes (Gerade, enge Kurve, weite Kurve oder dergleichen) es sich handelt. Beim Einfahren in ein solches Fahrbahnsegment erkennt das System mittels des IR-Sensors den Typ des nun folgenden Fahrbahnsegmentes, sodass der weitere Betriebsablauf beispielsweise durch Geschwindigkeitsanpassung vorbereitet werden kann. Natürlich lassen sich auch andere Information im Muster aus hellen und dunklen Linien 24 kodieren, wie beispielsweise das Vorhandensein einer Start- und Ziellinie. Diese Informationen werden in gleicher Weise erfasst und dekodiert, sodass entsprechende Ereignisse (Zeitmessung, Rundenzählung etc.) ausgelöst werden können.

Insbesondere im Kontext des gezeigten Spielfahrzeugsystems ist der genannte Sensor 9 funktionaler Teil der Steuereinheit 5 (Fig. 2, 3), wobei die Steuereinheit 5 dazu ausgelegt ist, aus den vom Sensor 9 ermittelten Steuersignalen den Sollwert für die Drehrate ω_{z} abzuleiten. Zum einen können die Sollwerte für die Drehrate ω_{z} derart abgeleitet und bestimmt werden, dass das Spielfahrzeug 1 selbsttätig der Fahrspur 12 folgt. Alternativ oder zusätzlich kann die Steuereinheit 5 dazu ausgelegt sein, aus den vom Sensor 9 ermittelten Sensorsignalen bestimmte Fahrereignisse, insbesondere Bremsen, Beschleunigen und/oder Eingreifen in die Drehrate ω_{z} abzuleiten. Beispielsweise kann das Fahrzeug beim Erreichen des Fahrspurrandes abgebremst und beim Erreichen der Fahrspurmitte beschleunigt werden. Außerdem können Ausweich- oder Schleuderbewegungen durch Veränderung der Drehrate ω_{z} simuliert werden.

Insbesondere erfolgt in der Steuereinheit eine Ableitung des Sollwertes für die Drehrate ω_{z} in Abhängigkeit sowohl von den ermittelten Sensorsignalen des Sensors 9 als auch von den durch die Fernsteuerung 8 generierten und vom Empfänger 7 empfangenen Steuersignalen. Dies ermöglicht beispielsweise eine Fahrsimulation, bei der der Benutzer das Spielfahrzeug 1 entlang der Fahrspur 12 frei steuern kann, sofern bestimmte Bedingungen eingehalten werden. Lenkt der Benutzer jedoch das Spielfahrzeug 1 zu nah an den Rand oder in eine besonders markierte Zone, dann wird dies durch den Sensor 9 erfasst. In der Folge können vorbestimmte, weiter oben schon erwähnte Fahrereignisse ausgelöst werden, welche in die Steuersignale des Benutzers eingreifen. Dieses Eingreifen kann ein Überlagern (veränderte Lenk- oder Bremswirkung) sein. Ebenso kann es in Betracht kommen, dass die vom Benutzer erzeugten Steuersignale vollständig übersteuert werden, um beispielsweise ein Anhalten des Spielfahrzeuges oder ein Heranfahren an den Fahrbahnrand zu erzwingen. Natürlich ist auch ein Mehrspieler-Modus mit oder ohne entsprechenden, hierauf abgestimmten Fahrereignissen möglich

Insgesamt ist damit ein realistisch anmutender, kleinformatiger Fahrbetrieb entlang einer vorgegebenen Fahrspur 12 mit realistischem Erscheinungsbild möglich. Das Fahrverhalten des Spielfahrzeugs 1 kann in seinem Schwierigkeitsgrad nahezu beliebig eingestellt und an das Können des Benutzers angepasst werden. Dabei können zwischen einem vollständig autonomen Betrieb, bei dem das Spielfahrzeug 1 selbsttätig der Fahrspur 12 folgt und einem frei gesteuerten, elektronisch nicht beeinflussten Fahrbetrieb sämtliche Mischformen davon in unterschiedlicher Gewichtung eingestellt werden.

Da die wesentliche Eigenschaft der Fahrspur 12 in ihrem Orientierungsmuster 13 liegt, kann sie kostengünstig aus einfachen Materialien wie Pappe oder dergleichen hergestellt werden. Aus standardisierten Segmenten davon können nahezu beliebige Bahnen geformt und zu einem Ring geschlossen werden. Optional ist das IR-sensitive Orientierungsmuster 13 durch eine IR-durchlässige, visuell jedoch undurchsichtige Deckschicht 14 abgedeckt, wodurch das optische Erscheinungsbild einer Asphaltbahn mit Seiten- und Mittelstreifen, einer Schotterpiste oder einer beliebigen anderen simulierten Fahrbahn erzeugt werden kann. Das darunter befindliche Orientierungsmuster 13 wird hierdurch verdeckt und bleibt für das menschliche Auge unsichtbar, ist jedoch weiterhin für den IR-Sensor 9 erreichbar.

Als Fernsteuerung 8 kann eine klassische, aus dem Fahrzeugmodellbau bekannte Fernsteuerung zum Einsatz kommen. Bevorzugt handelt es sich - wie in Fig. 4 abgebildet - bei der Fernsteuerung 8 um ein Smartphone mit einer darauf aufgespielten App, welche die Steuersignale für das Spielfahrzeug 1 generiert. Die Funkverbindung zwischen Fernsteuerung 8 und dem Spielfahrzeug 1 erfolgt dabei bevorzugt über Bluetooth. Es kann aber auch eine Wi-Fi-Verbindung oder eine andere Form der Funkverbindung zweckmäßig sein. Die auf das Smartphone aufgespielte App kann einfach als reine Steuerungs-App oder komplex mit einer aufwändigen Fahrsimulation ausgestaltet sein. Insbesondere ergibt sich die Möglichkeit eines Mehrspieler-Modus über eine Internetverbindung. In diesem Falle können mehrere, auch räumlich voneinander getrennte Spieler aus Fahrspursegmenten die gleiche Bahn aufbauen und diese gleichzeitig und gegeneinander im Wettkampfmodus befahren, ohne dass ein physisches Zusammentreffen stattfinden muss. Kollisionen, Überholmanöver oder dergleichen können dabei mit den vorstehend beschriebenen Mitteln simuliert werden.

Ein weiterer Aspekt besteht darin, dass das Spielfahrzeug 1 selbsttätig oder durch den Benutzer gesteuert die vollständige Fahrbahn einmal abfahren und dabei mittels des IR-Sensors 9 erfassen kann. Auf diese Weise kann der Verlauf der ausgelegten Fahrspur 12 erkannt und in die Simulation eingespeist werden, bevor die eigentliche Trainings- oder Wettkampffahrt beginnt.

Vorstehend ist die Erfindung an einem Beispiel beschrieben, bei dem das Spielfahrzeug 1 eine Nachbildung eines Autos mit mindestens zwei, hier genau zwei lenkbaren Rädern 2 und mit mindestens zwei, hier genau zwei nicht lenkbaren Rädern 3 ist. Der Einfachheit halber ist der Drehratensensor 6 hier nur als einachsiger Drehratensensor zur Erfassung Drehrate ω_{z} um die Hochachse z dargestellt.

In einer alternativen Ausgestaltung der Erfindung ist das Spielfahrzeug 1 gemäß der Darstellung nach den Fig. 5, 6 eine Nachbildung eines Motorrades mit nur einem lenkbaren Rad 2 und mit nur einem nicht lenkbaren Rad 3. Das mit einem veränderlichen Lenkwinkel α am Chassis des Spielfahrzeuges 1 um eine Lenkachse 27 lenkbar gelagerte Rad 2 steht in gleicher Weise wie beim Ausführungsbeispiel nach den Fig. 1 bis 4 unter Wirkung des Lenkantriebes 4, was die oben ausführlich beschriebene Regelung der Drehrate ω_{z} um die Hochachse z mittels Lenkantrieb 4, Steuereinheit 5 und Drehratensensor 6 einschließt.

Der Drehratensensor 6 ist hier ebenso wie die Steuereinheit 5 dazu ausgelegt und in der Lage, neben der Drehrate ω_{z} um die Hochachse z auch die Drehrate ωₓ um die Längsachse x (Fig. 6) und Drehrate ω_{y} um die Querachse y zu erfassen. Dies ist die heute standardisierte Bauform von kommerziell erhältlichen Drehratensensoren 6, welche bevorzugt nicht nur hier bei der Nachbildung eines Motorrades, sondern in der Praxis auch bei der Nachbildung eines Autos nach den Fig. 1 bis 4 Verwendung findet.

In der Frontansicht nach Fig. 5 ist erkennbar, dass bei Kurvenfahrt des als Motorrad nachgebildeten Spielfahrzeuges 1 dessen Hochachse z relativ zu einer Flächennormalen z' der zu befahrenden Fahrspur 12 um einen Schrägwinkel γ geneigt ist. Gemeinsam mit dem Spielfahrzeug 1 ist auch dessen Drehratensensor 6 um diesen Schrägwinkel γ geneigt. Eine Kurvenfahrt auf der Fahrspur 12 führt zu einer Drehrate ω_{z'} des Spielfahrzeuges um die Flächennormale z', also um eine Achse, die senkrecht auf der Oberfläche der Fahrspur 12 steht. Der um den Schrägwinkel γ geneigte Drehratensensor erfasst eine hieraus resultierende Drehrate ω_{z} um die Hochachse z und eine ebenfalls hieraus resultierende Drehrate ω_{y} um die Querachse y, woraus jedoch ohne Weiteres die Drehrate ω_{z'} um die Flächennormale z' abgeleitet wird, sodass eine geregelte Kurven-und Geradeausfahrt wie im Ausführungsbeispiel nach den Fig. 1 bis 4 möglich ist und im Betrieb durchgeführt wird. Bei Geradeausfahrt ist der Schrägwinkel γ gleich Null, wonach also die Hochachse z aufrecht und parallel zur Flächennormalen z' steht.

Aus der Zusammenschau der Fig. 5, 6 ergibt sich noch, dass das als Nachbildung eines Motorrades ausgeführte Spielfahrzeug 1 eine gesteuerte Stützeinrichtung 25 zur Vorgabe des vorstehend beschriebenen Schrägwinkels γ aufweist. Im gezeigten Ausführungsbeispiel handelt es sich bei der Stützeinrichtung um ein Paar von an der Unterseite des Spielfahrzeuges 1 angebrachten, seitlich hervorstehenden Armen. Zumindest einer dieser Arme, hier beide Arme stehen mit ihren Endbereichen im Betrieb auf der Fahrspur 12 auf. Hierzu sind an ihren Enden kleine Stützrollen befestigt, die auf der Fahrspur 12 abrollen. Anstelle der Stützrollen können auch Gleitkufen oder dergleichen zweckmäßig sein. Die Arme der Stützeinrichtung 25 sind mit einem veränderlichen Schwenkwinkel δ am Chassis des Spielfahrzeuges 1 schwenkbar gelagert, wobei die zugehörige Schenkachse parallel zur Längsachse x des Spielfahrzeuges 1 verläuft. Auf die Arme der Stützeinrichtung 25 wirkt ein Schwenkantrieb 26 zur Einstellung des Schwenkwinkels δ ein. Es kann auch zweckmäßig sein, dass jeder Arm einen eigenen Schwenkantrieb 26 aufweist. Der jeweils eingestellte Schwenkwinkel δ gibt den Schrägwinkel γ der Hochachse z des Spielfahrzeuges 1 relativ zur Flächennormalen z' vor.

Der Schwenkantrieb 26 kann ein Servo mit Potentiometer in üblicher Bauform sein. Im gezeigten bevorzugten Ausführungsbeispiel ist der Schwenkantrieb 26 Teil der vorstehend schon beschriebenen Lenkeinheit, wobei die Lenkeinheit frei von einem Sensor zur Ermittlung des Schwenkwinkels δ ist. Auch im Zusammenhang mit der Einstellung des Schrägwinkels γ kommt die Lenkeinheit also ohne Potentiometer eines Servos oder dergleichen aus. Vielmehr bilden analog zur Lenkung des Rades 2 um seine Lenkachse 27 auch der Schwenkantrieb 26, die Steuereinheit 5 und der Drehratensensor 6 zusammen einen Regelkreis zur Einstellung der Drehrate ωₓ auf einen vorgegebenen Sollwert: Wenn also das Spielfahrzeug beispielweise aus einer Geradeausfahrt in eine Kurvenfahrt überführt wird, dann muss es für ein realistisches Erscheinungsbild aus einer aufrechten Lage in eine geneigte Lage mit einem Schrägwinkel γ ≠ 0 gebracht werden. Hierzu wird im erfindungsgemäßen Verfahren in der Steuereinheit ein entsprechender Sollwert der Drehrate ωₓ generiert, in dessen Folge ein veränderter Schwenkwinkel δ der Stützeinrichtung 25 angefahren wird. In der Folge verändert sich Schrägwinkel γ mit einer Drehrate ωₓ, bis der Schrägwinkel γ sein gewünschtes Maß erreicht hat. Sobald dies geschehen ist, wird der Sollwert der Drehrate ωₓ entsprechend zurückgenommen und der erreichte, gewünschte Schrägwinkel γ beibehalten. Anpassungen verschiedener Schrägwinkel γ funktionieren in gleicher Weise, was auch für das Aufrichten des Spielfahrzeuges nach Beendigung der Kurvenfahrt gilt.

## Patentansprüche

1. Spielfahrzeug (1) mit Rädern (2, 3) und mit einer Lenkeinheit, wobei die Lenkeinheit einen auf zumindest eines der Räder (2) einwirkenden Lenkantrieb (4) und eine auf den Lenkantrieb (4) einwirkende Steuereinheit (5) umfasst, und wobei das zumindest eine unter der Wirkung des Lenkantriebes (4) stehenden Rad (2) mit einem veränderlichen Lenkwinkel (α) an einem Chassis des Spielfahrzeuges (1) lenkbar gelagert ist,
**dadurch gekennzeichnet, dass** die Lenkeinheit einen Drehratensensor (6) zur Ermittlung einer Drehrate (ω_{z}) des Spielfahrzeuges (1) um seine Hochachse (z) umfasst und dabei frei von einem Sensor zur Ermittlung des Lenkwinkels (α) ist, und dass der Lenkantrieb (4), die Steuereinheit (5) und der Drehratensensor (6) zusammen einen Regelkreis zur Einstellung der Drehrate (ω_{z}) auf einen vorgegebenen Sollwert bilden.

2. Spielfahrzeug (1) nach Anspruch 1,
**dadurch gekennzeichnet, dass** die Steuereinheit (5) einen Empfänger (7) für Steuersignale einer Fernsteuerung (8) beinhaltet, und dass die Steuereinheit (5) dazu ausgelegt ist, aus den im Empfänger (6) empfangenen Steuersignalen den Sollwert für die Drehrate (ω_{z}) abzuleiten.

3. Spielfahrzeug (1) nach Anspruch 1 oder 2,
**dadurch gekennzeichnet, dass** die Steuereinheit (5) mindestens einen Sensor (9) zur Erfassung einer vorgegebenen Fahrspur (12) beinhaltet, und dass die Steuereinheit (5) dazu ausgelegt ist, aus den vom Sensor (9) ermittelten Sensorsignalen den Sollwert für die Drehrate (ω_{z}) abzuleiten.

4. Spielfahrzeug (1) nach Anspruch 3,
**dadurch gekennzeichnet, dass** die Steuereinheit (5) dazu ausgelegt ist, aus den vom Sensor (9) ermittelten Sensorsignalen den Sollwert für die Drehrate (ω_{z}) derart abzuleiten, dass das Spielfahrzeug (1) der Fahrspur (12) folgt.

5. Spielfahrzeug (1) nach Anspruch 3 oder 4,
**dadurch gekennzeichnet, dass** die Steuereinheit (5) dazu ausgelegt ist, aus den vom Sensor (9) ermittelten Sensorsignalen bestimmte Fahrereignisse, insbesondere Bremsen, Beschleunigen, und/oder Eingreifen in die Drehrate (ω_{z}) abzuleiten.

6. Spielfahrzeug (1) nach einem der Ansprüche 3 bis 5,
**dadurch gekennzeichnet, dass** der Sensor (9) zur Erfassung der vorgegebenen Fahrspur (12) ein IR-Sensor mit einem IR-Sender (10) und mit einem IR-Empfänger (11) ist.

7. Spielfahrzeug (1) nach einem der Ansprüche 1 bis 6,
**dadurch gekennzeichnet, dass** das Spielfahrzeug (1) eine Nachbildung eines Autos mit mindestens zwei lenkbaren Rädern (2) und mit mindestens zwei nicht lenkbaren Rädern (3) ist.

8. Spielfahrzeug (1) nach einem der Ansprüche 1 bis 6,
**dadurch gekennzeichnet, dass** das Spielfahrzeug (1) eine Nachbildung eines Motorrades mit einem lenkbaren Rad (2) und mit einem nicht lenkbaren Rad (3) ist.

9. Spielfahrzeug (1) nach Anspruch 8,
**dadurch gekennzeichnet, dass** das als Nachbildung eines Motorrades ausgeführte Spielfahrzeug (1) eine gesteuerte Stützeinrichtung (25) zur Vorgabe eines Schrägwinkels (γ) der Hochachse (z) relativ zu einer Flächennormalen (z') einer zu befahrenden Fahrspur (12) aufweist.

10. Spielfahrzeug (1) nach Anspruch 9,
**dadurch gekennzeichnet, dass** die Lenkeinheit einen auf die Stützeinrichtung (25) einwirkenden Schwenkantrieb (26) umfasst, wobei die unter der Wirkung des Schwenkantriebes (26) stehenden Stützeinrichtung (25) mit einem veränderlichen Schwenkwinkel (δ) an einem Chassis des Spielfahrzeuges (1) schwenkbar gelagert ist, wobei die Lenkeinheit einen Drehratensensor (6) zur Ermittlung einer Drehrate (ωₓ) des Spielfahrzeuges (1) um seine Längsachse (x) umfasst und dabei frei von einem Sensor zur Ermittlung des Schwenkwinkels (δ) ist, und dass der Schwenkantrieb (26), die Steuereinheit (5) und der Drehratensensor (6) zusammen einen Regelkreis zur Einstellung der Drehrate (ωₓ) auf einen vorgegebenen Sollwert bilden.

11. Spielfahrzeugsystem, umfassend ein Spielfahrzeug (1) nach einem der Ansprüche 1 bis 10, und des Weiteren umfassend eine Fahrspur (12) für das Spielfahrzeug (1), wobei die Steuereinheit (5) mindestens einen Sensor (9) zur Erfassung der vorgegebenen Fahrspur (12) umfasst,

12. Spielfahrzeugsystem nach Anspruch 11,
**dadurch gekennzeichnet, dass** der Sensor (9) zur Erfassung der vorgegebenen Fahrspur (12) ein IR-Sensor ist, und dass die Fahrspur (12) mit einem IR-sensitiven Orientierungsmuster (13) versehen ist.

13. Spielfahrzeugsystem nach Anspruch 12,
**dadurch gekennzeichnet, dass** das IR-sensitive Orientierungsmuster (13) ein Muster aus quer über die Fahrspur (12) sich erstreckenden, abwechselnd hellen und dunklen Dreiecksabschnitten (23) umfasst.

14. Spielfahrzeugsystem nach Anspruch 12,
**dadurch gekennzeichnet, dass** das IR-sensitive Orientierungsmuster (13) ein Muster aus quer über die Fahrspur (12) sich erstreckenden, abwechselnd hellen und dunklen Linien (24) umfasst.

15. Spielfahrzeugsystem nach einem der Ansprüche 12 bis 14,
**dadurch gekennzeichnet, dass** das IR-sensitive Orientierungsmuster (13) durch eine IR-durchlässige und visuell undurchsichtige Deckschicht (14) abgedeckt ist.

## Claims

1. Toy vehicle (1) with wheels (2, 3) and with a steering unit, wherein the steering unit comprises a steering drive (4) acting on at least one of the wheels (2) and a control unit (5) acting on the steering drive (4), and wherein the at least one wheel (2) under the action of the steering drive (4) is steerably mounted on a chassis of the toy vehicle (1) with a variable steering angle (α) **characterized in that** the steering unit comprises a rotation rate sensor (6) for determining a rotation rate (ω_{z}) of the toy vehicle (1) about its vertical axis (z) and is free of a sensor for determining the steering angle (α), and **in that** the steering drive (4), the control unit (5) and the rotation rate sensor (6) together form a control loop for setting the rotation rate (ω_{z}) to a predetermined setpoint.

2. Toy vehicle (1) according to claim 1,
**characterized in that** the control unit (5) includes a receiver (7) for control signals of a remote control (8), and **in that** the control unit (5) is designed to derive the setpoint for the rotation rate (ω_{z}) from the control signals received in the receiver (7).

3. Toy vehicle (1) according to claim 1 or 2,
**characterized in that** the control unit (5) includes at least one sensor (9) for detecting a predetermined track (12), and **in that** the control unit (5) is designed to derive the setpoint for the rotation rate (ω_{z}) from the sensor signals determined by the sensor (9).

4. Toy vehicle (1) according to claim 3,
**characterized in that** the control unit (5) is designed to derive the setpoint for the rotation rate (ω_{z}) from the sensor signals determined by the sensor (9) in such a way that the toy vehicle (1) follows the track (12).

5. Toy vehicle (1) according to claim 3 or 4,
**characterized in that** the control unit (5) is designed to derive particular driving events, in particular braking, accelerating, and/or intervention in the rotation rate (ω_{z}), from the sensor signals determined by the sensor (9).

6. Toy vehicle (1) according to one of claims 3 to 5,
**characterized in that** the sensor (9) for detecting the predetermined track (12) is an IR sensor with an IR emitter (10) and with an IR receiver (11).

7. Toy vehicle (1) according to one of claims 1 to 6,
**characterized in that** the toy vehicle (1) is a replica of a car with at least two steerable wheels (2) and with at least two non-steerable wheels (3).

8. Toy vehicle (1) according to one of claims 1 to 6,
**characterized in that** the toy vehicle (1) is a replica of a motorcycle with one steerable wheel (2) and with one non-steerable wheel (3).

9. Toy vehicle (1) according to claim 8,
**characterized in that** the toy vehicle (1) designed as a replica of a motorcycle has a controlled support device (25) for specifying a tilt angle (γ) of the vertical axis (z) relative to a surface normal (z') of a track (12) to be travelled on.

10. Toy vehicle (1) according to claim 9,
**characterized in that** the steering unit comprises a pivot drive (26) acting on the support device (25), wherein the support device (25) under the action of the pivot drive (26) is pivotably mounted on a chassis of the toy vehicle (1) with a variable pivot angle (δ), wherein the steering unit comprises a rotation rate sensor (6) for determining a rotation rate (ωx) of the toy vehicle (1) about its longitudinal axis (x) and is free of a sensor for determining the pivot angle (δ), and **in that** the pivot drive (26), the control unit (5) and the rotation rate sensor (6) together form a control loop for setting the rotation rate (ωx) to a predetermined setpoint.

11. Toy vehicle system, comprising a toy vehicle (1) according to one of claims 1 to 10, and further comprising a track (12) for the toy vehicle (1), wherein the control unit (5) comprises at least one sensor (9) for detecting the predetermined track (12).

12. Toy vehicle system according to claim 11,
**characterized in that** the sensor (9) for detecting the predetermined track (12) is an IR sensor, and **in that** the track (12) is provided with an IR-sensitive orientation pattern (13).

13. Toy vehicle system according to claim 12,
**characterized in that** the IR-sensitive orientation pattern (13) comprises a pattern of triangular sections (23) extending transversely across the track (12) and being alternatingly light and dark.

14. Toy vehicle system according to claim 12,
**characterized in that** the IR-sensitive orientation pattern (13) comprises a pattern of lines (24) extending transversely across the track (12) and being alternatingly light and dark.

15. Toy vehicle system according to one of claims 12 to 14,
**characterized in that** the IR-sensitive orientation pattern (13) is covered by an IR-permeable and visually opaque cover layer (14).

## Revendications

1. Véhicule-jouet (1) avec des roues (2, 3) et avec une unité de direction, l'unité de direction comprenant un actionneur de direction (4) agissant sur au moins une des roues (2) et une unité de commande (5) agissant sur l'actionneur de direction (4), et la au moins une roue (2) se trouvant sous l'action de l'actionneur de direction (4) étant montée de manière orientable avec un angle de braquage (α) variable sur un châssis du véhicule-jouet (1)
**caractérisé en ce que** l'unité de direction comprend un capteur de vitesse de rotation (6) pour la détermination d'une vitesse de rotation (ω_{z}) du véhicule-jouet (1) autour de son axe vertical (z) et est dépourvue d'un capteur pour la détermination de l'angle de braquage (α), et **en ce que** l'actionneur de direction (4), l'unité de commande (5) et le capteur de vitesse de rotation (6) forment ensemble une boucle de régulation pour le réglage de la vitesse de rotation (ω_{z}) sur une valeur de consigne prédéterminée.

2. Véhicule-jouet (1) selon la revendication 1
**caractérisé en ce que** l'unité de commande (5) comprend un récepteur (7) pour des signaux de commande d'une télécommande (8), et **en ce que** l'unité de commande (5) est conçue pour dériver, à partir des signaux de commande reçus dans le récepteur (7), la valeur de consigne pour la vitesse de rotation (ω_{z}).

3. Véhicule-jouet (1) selon la revendication 1 ou 2
**caractérisé en ce que** l'unité de commande (5) comprend au moins un capteur (9) pour la détection d'une piste de roulement (12) prédéterminée, et **en ce que** l'unité de commande (5) est conçue pour dériver, à partir des signaux de capteur déterminés par le capteur (9), la valeur de consigne pour la vitesse de rotation (ω_{z}).

4. Véhicule-jouet (1) selon la revendication 3
**caractérisé en ce que** l'unité de commande (5) est conçue pour dériver, à partir des signaux de capteur déterminés par le capteur (9), la valeur de consigne pour la vitesse de rotation (ω_{z}) de telle sorte que le véhicule-jouet (1) suive la piste de roulement (12).

5. Véhicule-jouet (1) selon la revendication 3 ou 4
**caractérisé en ce que** l'unité de commande (5) est conçue pour dériver, à partir des signaux de capteur déterminés par le capteur (9), certains événements de conduite, notamment un freinage, une accélération et/ou une intervention dans la vitesse de rotation (ω_{z}).

6. Véhicule-jouet (1) selon l'une des revendications 3 à 5
**caractérisé en ce que** le capteur (9) pour la détection de la piste de roulement (12) prédéterminée est un capteur IR avec un émetteur IR (10) et avec un récepteur IR (11).

7. Véhicule-jouet (1) selon l'une des revendications 1 à 6
**caractérisé en ce que** le véhicule-jouet (1) est une reproduction d'une voiture avec au moins deux roues orientables (2) et avec au moins deux roues non orientables (3).

8. Véhicule-jouet (1) selon l'une des revendications 1 à 6
**caractérisé en ce que** le véhicule-jouet (1) est une reproduction d'une motocyclette avec une roue orientable (2) et avec une roue non orientable (3).

9. Véhicule-jouet (1) selon la revendication 8
**caractérisé en ce que** le véhicule-jouet (1) réalisé comme reproduction d'une motocyclette présente un dispositif d'appui commandé (25) pour la spécification d'un angle d'inclinaison (γ) de l'axe vertical (z) par rapport à une normale de surface (z') d'une piste de roulement (12) à parcourir.

10. Véhicule-jouet (1) selon la revendication 9
**caractérisé en ce que** l'unité de direction comprend un actionneur de pivotement (26) agissant sur le dispositif d'appui (25), le dispositif d'appui (25) se trouvant sous l'action de l'actionneur de pivotement (26) étant monté pivotant avec un angle de pivotement (δ) variable sur un châssis du véhicule-jouet (1), l'unité de direction comprenant un capteur de vitesse de rotation (6) pour la détermination d'une vitesse de rotation (ωx) du véhicule-jouet (1) autour de son axe longitudinal (x) et étant dépourvue d'un capteur pour la détermination de l'angle de pivotement (δ), et **en ce que** l'actionneur de pivotement (26), l'unité de commande (5) et le capteur de vitesse de rotation (6) forment ensemble une boucle de régulation pour le réglage de la vitesse de rotation (ωx) sur une valeur de consigne prédéterminée.

11. Système de véhicule-jouet, comprenant un véhicule-jouet (1) selon l'une des revendications 1 à 10, et comprenant en outre une piste de roulement (12) pour le véhicule-jouet (1), l'unité de commande (5) comprenant au moins un capteur (9) pour la détection de la piste de roulement (12) prédéterminée.

12. Système de véhicule-jouet selon la revendication 11
**caractérisé en ce que** le capteur (9) pour la détection de la piste de roulement (12) prédéterminée est un capteur IR, et **en ce que** la piste de roulement (12) est pourvue d'un motif d'orientation sensible à l'IR (13).

13. Système de véhicule-jouet selon la revendication 12
**caractérisé en ce que** le motif d'orientation sensible à l'IR (13) comprend un motif constitué de sections triangulaires (23) alternativement claires et sombres s'étendant transversalement à travers la piste de roulement (12).

14. Système de véhicule-jouet selon la revendication 12
**caractérisé en ce que** le motif d'orientation sensible à l'IR (13) comprend un motif constitué de lignes (24) alternativement claires et sombres s'étendant transversalement à travers la piste de roulement (12).

15. Système de véhicule-jouet selon l'une des revendications 12 à 14
**caractérisé en ce que** le motif d'orientation sensible à l'IR (13) est recouvert par une couche de recouvrement (14) perméable à l'IR et visuellement opaque.
